# EUROPÄISCHE PATENTSCHRIFT

(11) **EP 1 621 706 B1**
(45) Veröffentlichungstag und Bekanntmachung des Hinweises auf die Patenterteilung: **28.03.2012**
(21) Anmeldenummer: 05014940.0
(22) Anmeldetag: 09.07.2005
(51) Int. Cl.: E05B 65/46

(54) **Schubladenschliessung**
Locking device for a drawer cabinet
Dispositif de verrouillage pour meubles à tiroirs

(30) Priorität: 27.07.2004 DE 202004012089 U
(43) Veröffentlichungstag der Anmeldung: 01.02.2006
(73) Patentinhaber: Dringenberg GmbH Betriebseinrichtungen, 74182 Obersulm-Sülzbach (DE)
(72) Erfinder: Dilling, Andrzej, 74189 Weinsberg (DE)
(74) Vertreter: Patentanwälte Ruff, Wilhelm, Beier, Dauster & Partner

(56) Entgegenhaltungen:
- EP-A- 0 911 467
- DE-A1- 3 022 556
- US-B1- 6 347 848
- US-B1- 6 375 235
- US-B1- 6 409 290
- US-B1- 6 547 289
- US-B1- 6 722 167

## Beschreibung

Die Erfindung betrifft einen Schubladenschrank, einen Auszugsschrank oder eine ähnliche Einrichtung. Solche Schränke sind bekannt. Sie enthalten mindestens einen Auszug, der beispielsweise als offener Rahmen ausgebildet ist und in den ein Koffer eingesetzt werden kann. Bei vollständig herausgezogenem Auszug kann der Koffer dann entnommen werden. Ebenfalls bekannt sind Auszüge, die Facheinteilungen aufweisen, so dass die Gegenstände direkt aus dem Auszug entnommen werden.

Auszugsschränke dieser Art werden häufig auch in Kraftfahrzeugen verwendet, um einem Monteur alle erforderlichen Hilfsmittel zur Verfügung zu stellen.

Es ist bereits ein Schubladenschrank mit mehreren Schubladen bekannt (US 6347848), bei dem an der Rückseite der Auszüge ein Schließhaken befestigt ist, der mit einer hinter der Rückkante der Auszüge angeordneten Verriegelungseinrichtung in Form eines Schließblechs zusammenwirkt.

Ebenfalls bekannt ist ein Schließmechanismus für Schubladen (EP 911467), bei der an den Schubladen Schließhaken angeschweißt werden, in die eine schwenkbar gelagerte Riegelplatte eingreifen kann.

Der Erfindung liegt die Aufgabe zu Grunde, einen einfach aufgebauten Auszugsschrank dieser Art zu schaffen, bei dem der Auszug bzw. die Auszüge in geschlossenem Zustand verriegelt werden können.

Zur Lösung dieser Aufgabe schlägt die Erfindung einen Auszugsschrank mit den im Anspruch 1 genannten Merkmalen vor. Weiterbildungen der Erfindung sind Gegenstand von Unteransprüchen.

Der Auszugsschrank nach der Erfindung enthält also einen Schrankkorpus, bei dem es sich entweder um einen Schrank mit geschlossenen Wänden, Boden und Oberseite handeln kann, oder aber auch nur um ein Gerüst, in dem der mindestens eine Auszug gehaltert ist. Im Bereich der Rückseite dieses Schrankkorpus ist eine Verriegelungseinrichtung angeordnet, die mit den Auszügen in der Weise zusammen wirkt, dass der Auszug in seiner eingeschobenen Position verriegelt werden kann. Die Verriegelung wird von der Vorderseite des Schranks her betätigt. Die Betätigungseinrichtung ist vorgesehen, damit der Benutzer entscheiden kann, ob er die Auszüge verriegeln will oder nicht.

Die Anordnung der Verriegelungseinrichtung im Bereich der Rückseite des Schrankkorpus hat den Vorteil, dass sie von der Vorderseite her nicht sichtbar ist, so dass sie die Anordnung und das Aussehen des Schrankes nicht stört. Die mit den Auszügen zusammenwirkende Verriegelungseinrichtung kann an einer der beiden Seiten angeordnet sein, auch an beiden Seiten, des Schranks.

Insbesondere kann vorgesehen sein, dass die Verriegelungseinrichtung an der Rückseite des Auszugs bzw. mehrerer Auszüge angreift.

Erfindungsgemäß kann in Weiterbildung der Erfindung vorgesehen sein, dass bei mehreren Auszügen die Verriegelungseinrichtung zur gleichzeitigen Verriegelung aller Auszüge ausgebildet ist.

Zum Betätigen der Verriegelungseinrichtung, was sinnvollerweise von der Vorderseite her geschieht, kann eine beliebige Einrichtung vorgesehen sein, beispielsweise ein Hebel, ein Drehknopf oder dergleichen. Besonders günstig ist es aber, wenn die Verriegelungseinrichtung durch ein Schloss betätigt wird. Dann kann gleichzeitig mit der Betätigung der Verriegelungseinrichtung ein Verschließen erfolgen.

Erfindungsgemäß ist in Weiterbildung der Erfindung vorgesehen, dass die Verriegelungseinrichtung ein Schließblech aufweist, das in einer Verriegelungsposition den mindestens einen Auszug festlegt und in einer Freigabeposition freigibt. Die Betätigungseinrichtung kann zum Bewegen des Schließblechs zwischen den beiden Positionen ausgebildet sein.

Insbesondere kann vorgesehen sein, dass das Schließblech vertikal bewegbar ist, das heißt in einer Richtung quer zu der Ebene der Auszüge. Damit kann das Schließblech zur Verriegelung aller Auszüge beitragen.

In nochmaliger Weiterbildung der Erfindung kann vorgesehen sein, dass der mindestens eine Auszug eine Rasteinrichtung aufweist, die den Auszug in der geschlossenen Position verrastet. Diese Rasteinrichtung kann zusätzlich oder auch alternativ zu der Verriegelungseinrichtung vorgesehen sein.

Insbesondere kann die Rasteinrichtung einen Hebel mit einer Anlaufschräge aufweisen, die mit einer Ausbildung an der Seitenwand des Schrankkorpus zusammen wirkt, insbesondere mit einem Vorsprung an der festen Auszugsschiene für den Auszug. Dieser Vorsprung kann als Blechabbiegung ausgebildet sein.

Um ein auch unter erschwerten Bedingungen sicheres Einrasten zu gewährleisten, kann erfindungsgemäß der Hebel durch eine Feder in Raststellung beaufschlagt sein.

Für die Rasteinrichtung wird in Weiterbildung vorgeschlagen, an beiden Seiten des Auszugs je einen Hebel anzubringen.

Die beiden Hebel können dann durch eine Griffleiste an der Vorderseite des Auszugs miteinander verbunden sein.

Weitere Merkmale, Einzelheiten und Vorzüge der Erfindung ergeben sich aus den Ansprüchen, der folgenden Beschreibung einer bevorzugten Ausführungsform der Erfindung sowie anhand der Zeichnung. Hierbei zeigen:
- Figur 1: eine Darstellung der wesentlichen Teile des Schrankkorpus eines Auszugsschranks nach der Erfindung;
- Figur 2: in vergrößertem Maßstab von der Seite her den rückwärtigen Bereich eines Auszugs;
- Figur 3: die Stirnansicht eines Schließblechs;
- Figur 4: die Draufsicht auf das Schließblech der Figur 3;
- Figur 5: in vergrößertem Maßstab einen Teilschnitt durch das Schließblech;
- Figur 6: in vergrößertem Maßstab einen Teilschnitt durch das Schließblech aus einer anderen Richtung als in Figur 5;
- Figur 7: in abgebrochener Darstellung den Rand der Rückwand;
- Figur 8: schematisch eine Ecke im rückwärtigen Bereich des Schrankkorpus;
- Figur 9: schematisch die gegenseitige Position von Schließblech und Haken an der Rückseite von Auszügen;
- Figur 10: eine schematische Darstellung eines Teils der Rasteinrichtung;
- Figur 11: eine Frontansicht einer Auszugsschiene als Teil der Rasteinrichtung;
- Figur 12: perspektivisch das Zusammenwirken des Schließblechs mit einem Verriegelungshaken.

Figur 1 zeigt in einer Übersicht den Aufbau des Schrankkorpus. Der Schrankkorpus enthält zwei spiegelbildliche Seitenwände 1, 2 sowie eine Rückwand 3. Die Oberseite wird von einer vorderen Zarge 4 und einem hinteren Blechteil 5 gebildet, die Unterseite ebenfalls von einer vorderen Zarge 6 und einer hinteren Zarge 7. Alle diese Teile sind aus Blech durch Stanzen hergestellt und nach dem Stanzen abgekantet. Sie werden dann zusammengesetzt und miteinander verbunden.

Im Bereich der hinteren rechten Ecke ist ein vertikal orientiertes Schließblech 8 angeordnet. Dieses Schließblech 8 weist an seiner Vorderseite mehrere übereinander angeordnete rechteckige Öffnungen 9 auf, deren Längsrichtung parallel zur Längsrichtung des Schließblechs verläuft. Am oberen Ende ist an dem Schließblech ein Ansatz 10 mit einer Kerbe 11 ausgebildet, die horizontal verläuft.

Mit dem Schließblech wirken Haken 12 zusammen, von denen Figur 1 einen Haken 12 zeigt. Dieser Haken 12 ist im dargestellten Beispiel am hinteren Ende eines Teils einer Auszugsschiene 13 angebracht, die mit einem Auszug verbunden wird. Die Auszüge sind in Figur 1 nicht dargestellt. Die Abmessung des Hakens 12 in vertikaler Richtung ist etwas kleiner als die entsprechende Abmessung der Öffnung 9, so dass der Haken 12 in die Öffnung 9 eingeschoben werden kann. Die Hakenöffnung ist an der Unterseite des Hakens 12 ausgebildet.

Die vordere obere Querzarge 4 enthält eine langgestreckte Öffnung 14, durch die hindurch eine Stange 15 betätigt werden kann. Die Stange 15 weist ein vorderes Ende 16 und ein abgekröpftes hinteres Ende 17 auf. Das hintere Ende 17 ist zum Eingreifen in die Kerbe 11 des Einsatzes 10 des Schließblechs 8 ausgebildet. Eine Verdrehung der Stange 15 durch Angreifen an ihrem vorderen Ende 16 führt zu einer Verschwenkung des abgekröpften hinteren Endes 17 und damit zu einer vertikalen Bewegung des Schließblechs 8. Die Art, wie das Schließblech 8 vertikal bewegbar geführt ist, ergibt sich noch im Folgenden.

Zum Verdrehen der Stange 15 dient ein Drehschloss, das in die Öffnung 14 eingeschraubt wird. Solche Drehschlösser sind an sich bekannt, so dass sie nicht näher erläutert werden.

Figur 2 zeigt in vergrößertem Maßstab das hintere Ende eines Teils der Auszugsschiene 13. Der Haken 12 ragt etwas über das hintere Ende der Auszugsschiene 13 und damit des Auszugs hinaus. Er enthält an seiner Unterseite eine Öffnung 18, deren Mündung beidseits abgeschrägt verläuft. In dem dargestellten Beispiel ist für jeden Auszug ein solcher Haken 12 vorgesehen, der beispielsweise an der rechten hinteren Seite des Auszugs angebracht ist. Er könnte auch an der linken Seite angebracht sein, gegebenenfalls auch an beiden Seiten.

Figur 3 zeigt nun in größerem Maßstab das Schließblech von vorne. Wie man bereits der Figur 1 entnehmen kann, ist das Schließblech abgekröpft ausgebildet, zur Verbesserung seiner Stabilität und um es möglich zu machen, dass durch die Öffnungen 9 die Haken 12 hindurch greifen können.

Die Abmessungen der Öffnungen 9 in dem Schließblech 8 in vertikaler Richtung und in Querrichtung entsprechen der Größe der Haken 12. Die Öffnungen 9 sind in einem Raster angebracht, das dem Abstand der Auszüge voneinander entspricht. Mit anderen Worten kann ein Haken 12 an jedem Auszug in eine Öffnung 9 eingreifen.

An der in Figur 3 rechten Seite und des Schließblechs sind übereinander angeordnet drei Führungsansätze 19 ausgebildet, die die vertikale Bewegung des Schließblechs 8 ermöglichen. Der in Figur 3 linke Randflansch 20 dient zur Anlage und damit zur Führung des Schließblechs 8 an der Rückwand.

Die Querschnittsform des Schließblechs 8 ergibt sich aus der Figur 4, die eine Draufsicht auf das Schließblech zeigt. Der in Figur 4 nach unten, das heißt nach vorne abgekröpfte Teil 21 enthält die Öffnungen 9. Der linke Flansch 20 dient zur Anlage an der Rückwand. Der rechtwinklig gegenüber dem Flansch 20 verlaufende Flansch 22 dient zur Anlage an einem abgewinkelten Teil der Rückwand. An diesem Flansch 22 sind drei Führungsvorsprünge 19 ausgebildet. Der Vorsprung 10 mit der Kerbe 11 ist oberhalb des Flanschs 22 vorhanden.

Figur 5 zeigt einen Teilschnitt durch einen Vorsprung 19 als Teil des Flansches 22. Der Vorsprung 19 ist beim Stanzen heraus gepresst. Den Querschnitt in einer hierzu senkrecht verlaufenden Richtung zeigt die Figur 6. Es ist hier zu sehen, dass der Vorsprung 19 beidseits eingeschnitten ist, so dass der stehen bleibende Steg 23 in seiner Abmessung schmaler ist als die Breite des Vorsprungs 19.

Figur 7 zeigt den rechten Rand des zur Herstellung der Rückwand 3 dienenden Blechs. Dieses Blech, das durch Stanzen hergestellt ist, enthält in einer Linie parallel zur rechten Seitenkante 3 Öffnungen 24 in Form eines Schlüssellochs. Diese Öffnungen sind so bemessen, dass die Vorsprünge 19 durch den größeren Teil der Öffnungen 24 eingeschoben und anschließend nach unten verschoben werden können. Die Breite des schmaleren Teils der Schlüssellochöffnungen 24 entspricht der Breite des Stegs 23, während die Abmessung des größeren Teils der Schlüssellochöffnungen 24 den breiteren Teilen des Vorsprungs 19 entspricht.

Das Blech der Rückwand 3 wird zweifach so umgebogen, dass die Form der Figur 8 entsteht. Der Abschnitt 25 mit den Schlüssellochöffnungen 24 verläuft also parallel zur Seitenwand, so dass der Flansch 22 des Schließblechs an dieser Fläche zur Anlage kommt und gleichzeitig durch die Führungen 19 geführt wird. Das Schließblech 8 liegt auf diese Weise mit seinem Schenkel 22 an dem umgebogenen Teil der Rückwand 3 und mit seinen Schenkel 20 an der Rückwand 3 in deren nicht umgebogenen Bereich an.

Die beiden Auszugsschienen sind unterschiedlich lang. Die dem Auszug zugeordnete Auszugsschiene 3 weist in ihrem Endbereich den Schließhaken 12 auf. Da diese Auszugsschiene 13 nicht bis vollständig zum Ende des Auszugs reicht, kann die rückwärtige Kante des Schließhakens 12 etwa bündig mit der Rückseite des Auszugs verlaufen. Da die Öffnungen 9 in einer Art Sicke des Schließblechs 8 angeordnet sind, kann auf diese Weise der Auszug bis fast an die Rückwand 3 heran geschoben werden. Dennoch ist eine Verriegelung möglich. Der zur Verfügung stehende Raum wird also auf diese Weise optimal ausgenutzt.

Figur 9 zeigt in einer schematischen Darstellung die Zuordnung der Positionen der Haken 12 an der Rückseite der Auszüge zu den Öffnungen 9 des Schließblechs 8 in der Verriegelungsposition. In der Verriegelungsposition ist das Schließblech 8 so weit nach oben geschoben, dass die unteren Kanten der Öffnungen 9 oberhalb der Unterkanten der Haken 12 liegen, und zwar kurz vor dem oberen Rand der Öffnungen 18 an der Unterseite der Haken 12. Die Freigabestellung wird dadurch erreicht, dass das Schließblech 8 aus der in Figur 9 dargestellten Verriegelungsposition nach unten geschoben wird, bis die Ober- und Unterkanten der Öffnungen 9 oberhalb bzw. unterhalb der jeweiligen Haken 12 angeordnet sind. In dieser Position können die Haken 12 in die Öffnungen 9 eingeschoben und herausgezogen werden.

Figur 10 zeigt nun eine Seitenansicht des vorderen Bereichs einer Auszugsschiene 13. An dieser Auszugsschiene, die dem Auszug zugeordnet ist, ist um eine Achse 26 verschwenkbar ein Hebel 27 angelenkt. Dieser Hebel enthält eine Abbiegung 28, die gegenüber der Zeichnungsebene nach vorne abgewinkelt ist. An der Unterseite der Abbiegung 28 ist eine Anlaufschräge 29 ausgebildet, die in dieser Position nach vorne und unten abfällt. Der Hebel wird durch eine Feder in diese Stellung beaufschlagt. Der Hebel ist im Bereich seines vorderen aus dem Auszug herausragenden Endes mit einer senkrecht zur Papierebene verlaufenden Griffleiste verbunden, die an der anderen Seite des Auszugs mit einem spiegelbildlich ausgebildeten zweiten Hebel verbunden ist.

An der dem Schrankkorpus zugeordneten Auszugsschiene 29, siehe Figur 11, ist ein Lappen 30 nach innen abgebogen. Wird der Auszug nach hinten geschoben, so greift der Lappen 30 an der Anlaufschräge 29 an und hebt den Hebel 27 gegen die Wirkung der Feder und der Schwerkraft an. Nach Passieren des Lappens 30 wird der Hebel 27 wieder in die dargestellte Rastposition zurück bewegt. Dann liegt die Vorderkante der Abbiegung 28 an der Rückseite des Lappens 30 an, so dass der Auszug verrastet ist. Um ihn herauszuziehen, muss der Benutzer an dem Hebel 27 angreifen und diesen nach oben schwenken. Hierzu greift er am besten an der Griffleiste an, die die beiden Hebel 27 miteinander verbindet.

Figur 12 zeigt in perspektivischer Ansicht die Zuordnung zwischen dem Verriegelungshaken 12 am Ende der Auszugsschiene 13 und dem Schließblech 8. In der dargestellten Position fluchtet der Schließhaken 12 mit einer Öffnung 9 des Schließblechs 8. Der Auszug kann jetzt ganz nach hinten geschoben werden, siehe auch Figur 8. Dann kann durch Verdrehen der Stange 15 das Schließblech 8 nach oben geschoben werden, so dass die Unterkante des Lochs 9 in die Kerbe 18 an der Unterseite des Hakens 12 eingreift. Damit ist der Auszug verriegelt. Die Position des Schließblechs 8 gegenüber den Auszügen, wie sie in Figur 12 dargestellt ist, entspricht natürlich auch der Position, in der die Auszüge herausgezogen werden können.

## Patentansprüche

1. Auszugsschrank, mit
1.1 einen Schrankkorpus,
1.2 mindestens einem Auszug, sowie mit
1.3 einer Verriegelungseinrichtung, die
1.3.1 zum Verriegeln des Auszugs in dessen geschlossener Position ausgebildet,
1.3.2 an der Rückseite des Schrankkorpus angeordnet,
1.3.3 von der Vorderseite des Schrankkorpus her bedienbar ist und
1.3.4 ein Schließblech (8) aufweist, das in einer Verriegelungsposition den Auszug festlegt und in einer Freigabeposition freigibt
**dadurch gekennzeichnet, dass**
1.4 die mit den Auszügen zusammenwirkende Verriegelungseinrichtung an einer oder beiden Seiten des Schranks angeordnet ist,
1.5 den Auszügen Auszugsschienen (13) zugeordnet sind,
1.6 die an einer Seite der Auszüge angebracht sind,
1.7 nicht bis zum Ende der Auszüge reichen und
1.8 in deren Endbereich Schließhaken (12) angeordnet sind, die
1.9 mit Öffnungen (9) in einer Art Sicke des Schließblechs (8) zur Verriegelung zusammenwirken.

2. Auszugsschrank nach Anspruch 1, bei dem die Verriegelungseinrichtung an der Rückseite des Auszugs angreift.

3. Auszugsschrank nach Anspruch 1 oder 2, bei dem bei mehreren Auszügen die Verriegelungseinrichtung zur gleichzeitigen Verriegelung aller Auszüge ausgebildet ist.

4. Auszugsschrank nach einem der vorhergehenden Ansprüche, bei dem zur Betätigung der Verriegelungseinrichtung ein Schloss, insbesondere ein Drehschloss vorgesehen ist.

5. Auszugsschrank nach einem der vorhergehenden Ansprüche, bei dem die Betätigungseinrichtung zum Bewegen des Schließblechs (8) zwischen den beiden Positionen ausgebildet ist.

6. Auszugsschrank nach einem der vorhergehenden Ansprüche, bei dem das Schließblech (8) vertikal bewegbar ausgebildet ist.

7. Auszugsschrank nach einem der vorhergehenden Ansprüche, mit einer Rasteinrichtung zum Verrasten des Auszugs in der geschlossenen Position.

8. Auszugsschrank nach Anspruch 7, bei dem die Rasteinrichtung einen Hebel (27) mit einer Anlaufschräge (29) aufweist, die mit einem Lappen (30) an der dem Schrankkorpus zugeordneten festen Auszugsschiene zusammen wirkt.

9. Auszugsschrank nach Anspruch 8, bei dem der Hebel (27) von einer Feder in Raststellung beaufschlagt wird.

10. Auszugsschrank nach einem der Ansprüche 7 bis 9, bei dem die Rasteinrichtung an jeder Seite des Auszugs je einen Hebel (27) aufweist.

11. Auszugsschrank nach Anspruch 10, bei dem die beiden Hebel (27) durch eine Griffleiste an der Vorderseite des Auszugs miteinander verbunden sind.

## Claims

1. Drawer cabinet, having
1.1 a cabinet body,
1.2 at least one drawer, and
1.3 a locking device
1.3.1 designed for locking of the drawer in its closed position,
1.3.2 arranged on the rear of the cabinet body,
1.3.3 operable from the front of the cabinet body and
1.3.4 having a closing plate (8) which fixes the drawer in a locked position and releases it in a release position,
**characterized in that**
1.4 the locking device interacting with the drawers is arranged on one or both sides of the cabinet,
1.5 the drawers are assigned drawer rails (13), which
1.6 are attached to one side of the drawers,
1.7 do not extend to the end of the drawers and
1.8 have closing hooks (12) arranged in their end area which
1.9 interact with openings (9) in a kind of bead on the closing plate (8) for locking.

2. Drawer cabinet according to Claim 1, in which the locking device engages the rear of the drawer.

3. Drawer cabinet according to Claim 1 or 2, in which in the case of several drawers the locking device is designed for simultaneous locking of all drawers.

4. Drawer cabinet according to one of the preceding claims, in which a lock, in particular a twist lock, is provided for operating the locking device.

5. Drawer cabinet according to one of the preceding claims, in which the operating device is designed for moving the closing plate (8) between the two positions.

6. Drawer cabinet according to one of the preceding claims, in which the closing plate (8) is designed to be vertically movable.

7. Drawer cabinet according to one of the preceding claims, having a detent device for engaging the device in the closed position.

8. Drawer cabinet according to Claim 7, in which the detent device has a lever (27) with a bevelled contact surface (29) interacting with a tab (30) on the fixed drawer rail associated with the cabinet body.

9. Drawer cabinet according to Claim 8, in which the lever (27) is forced by a spring into the engaged position.

10. Drawer cabinet according to one of Claims 7 to 9, in which the detent device has one lever (27) on each side of the drawer.

11. Drawer cabinet according to Claim 10, in which the two levers (27) are connected to one another by a groove handle on the front of the drawer.

## Revendications

1. Meuble à tiroirs, comprenant
1.1 un corps de meuble,
1.2 au moins un tiroir, ainsi qu'un
1.3 dispositif de verrouillage, qui
1.3.1 est conçu pour verrouiller le tiroir dans sa position fermée,
1.3.2 est disposé sur la face arrière du corps de meuble,
1.3.3 peut être commandé depuis la face avant du corps de meuble et
1.3.4 présente une barrette de verrouillage (8) qui bloque le tiroir dans une position de verrouillage et le débloque dans une position de déverrouillage,
**caractérisé en ce**
1.4 que le dispositif de verrouillage agissant conjointement avec les tiroirs est disposé sur un côté ou sur les deux cotés du meuble,
1.5 qu'aux tiroirs sont associées des glissières de tiroir (13),
1.6 qui sont disposées sur un côté des tiroirs,
1.7 ne s'étendent pas jusqu'à l'extrémité des tiroirs et
1.8 aux extrémités desquelles sont disposés des crochets de fermeture (12) qui,
1.9 pour verrouiller, agissent conjointement avec des ouvertures (9) pratiquées dans une sorte de moulure de la barrette de verrouillage (8).

2. Meuble à tiroirs selon la revendication 1, dans lequel le dispositif de verrouillage s'engage dans la face arrière des tiroirs.

3. Meuble à tiroirs selon la revendication 1 ou 2, dans lequel en présence de plusieurs tiroirs, le dispositif de verrouillage est conçu pour un verrouillage simultané de tous les tiroirs.

4. Meuble à tiroirs selon l'une des revendications précédentes, dans lequel est prévu une serrure, en particulier un verrou tournant, pour actionner le dispositif de verrouillage.

5. Meuble à tiroirs selon l'une des revendications précédentes, dans lequel le dispositif de commande est conçu pour mettre en mouvement la barrette de verrouillage (8) entre les deux positions.

6. Meuble à tiroirs selon l'une des revendications précédentes, dans lequel la barrette de verrouillage (8) est conçue mobile verticalement.

7. Meuble à tiroirs selon l'une des revendications précédentes, comprenant un dispositif de crantage pour bloquer le tiroir dans la position fermée.

8. Meuble à tiroirs selon la revendication 7, dans lequel le dispositif de crantage présente un levier (27) avec un bord d'attaque incliné (29) qui agit conjointement avec une languette (30) sur la glissière de tiroir fixe associée au corps de meuble.

9. Meuble à tiroirs selon la revendication 8, dans lequel le levier (27) est soumis à la pression d'un ressort dans la position de crantage.

10. Meuble à tiroirs selon l'une des revendications 7 à 9, dans lequel le dispositif de crantage présente un levier (27) de chaque côté du tiroir.

11. Meuble à tiroirs selon la revendication 10, dans lequel les deux leviers (27) sont reliés entre eux par une moulure de préhension sur la face avant du tiroir.
